# FASCICULE DE BREVET EUROPEEN

(11) **EP 2 479 354 B1**
(45) Date de publication et mention de la délivrance du brevet: **31.07.2019**
(21) Numéro de dépôt: 12151948.2
(22) Date de dépôt: 20.01.2012
(51) Int. Cl.: E04B 1/00

(54) **Un module formant rupteur de pont thermique équipé avec un profilé d'une forme de Z**
Modul das als thermische Trennung dient und mit einem Z-Profil ausgestattet ist
A module forming a thermal-bridge breaker provided with a Z-profile member

(30) Priorité: 20.01.2011 FR 1150449
(43) Date de publication de la demande: 25.07.2012
(73) Titulaire: COHB Industrie, 35136 Saint-Jacques de la Lande (FR)
(72) Inventeur: Legendre, Jean-Paul, 35000 Rennes (FR); Palas, Franck, 35500 Vitre (FR)
(74) Mandataire: Vidon Brevets & Stratégie

(56) Documents cités:
- WO-A1-00/47834
- CH-A1- 701 351
- DE-A1- 19 543 768
- Röhling: "Stranggezogene Profile / GFK-Profile", , 31 décembre 2008 (2008-12-31), XP002672194, Extrait de l'Internet: URL:http://www.roechling.com/de/hochleistu ngs-kunststoffe/duroplastische-kunststoffe /faserverstaerkte-kunststoffe/stranggezoge ne-profile.html [extrait le 2008-12-31]

## Description

### 1. Domaine de l'invention

Le domaine de l'invention est celui de la construction parasismique, notamment la construction parasismique de bâtiments en béton armé coulé in situ.

L'invention concerne plus précisément des modules selon la revendication 1 formant rupteur de pont thermique au niveau des jonctions entre une dalle de plancher et un voile de façade ou entre une dalle de plancher et une dalle de balcon, en un matériau présentant une faible conductivité thermique.

L'invention s'applique notamment, mais non exclusivement, à la construction de bâtiments administratifs, commerciaux, scolaires, hospitaliers, d'habitation, de bureaux.

### 2. État de l'art antérieur et inconvénients

Face au défi majeur du changement climatique, la France a pris des engagements ambitieux en signant le protocole de Kyoto entré en application depuis février 2005 : le gouvernement s'est engagé à ramener les émissions de gaz à effet de serre moyennes de la période 2008 à 2012, au niveau de celles de 1990.

En France, le secteur du bâtiment est le plus gros consommateur d'énergie avec 70 millions de tonnes d'équivalent pétrole, soit plus de 40 % des consommations énergétiques nationales. Cette consommation entraîne l'émission de 120 millions de tonnes de CO₂, soit près de 25 % des émissions de CO₂ nationales.

Afin de préserver l'environnement et réduire les émissions de gaz à effet de serre, il est devenu primordial de diminuer les consommations d'énergie dans le secteur du bâtiment. C'est l'objectif de la Loi d'Orientation sur l'Énergie, votée en 2005, et dans laquelle s'intègre la Réglementation Thermique de 2005, la RT 2005. La RT 2005 s'inscrit dans la continuité de la Réglementation Thermique de 2000. Elle est applicable aux bâtiments neufs des secteurs résidentiel et non résidentiel dont le permis de construire a été déposé depuis le 1^{er} juillet 2006. Cette RT 2005 a pour objectif de réduire de 15 % les consommations d'énergie des bâtiments neufs par rapport à la RT 2000, avec des contraintes et des exigences de performance thermique renforcées. Il incombe désormais aux professionnels de proposer des solutions pour améliorer la performance énergétique des bâtiments afin de répondre à ces nouvelles exigences thermiques notamment celles de la Réglementation Thermique de 2012. Cette réglementation, votée fin 2010, renforce les dispositions de la RT 2005. Elle s'applique aux constructions neuves ou à rénover et imposent des seuils maximums stricts à ne pas dépasser en termes de consommation énergétique (moins de 50 kWh/m2/an).

L'amélioration de la performance thermique d'un bâtiment passe notamment par l'amélioration de son isolation thermique. Si l'isolation des murs et des parois vitrées est aujourd'hui très performante, il reste cependant des zones de déperdition thermique non traitées, qui sont à l'origine d'une surconsommation d'énergie.

En France, les professionnels de la construction, qu'elle soit résidentielle ou tertiaire, privilégient l'isolation des bâtiments par l'intérieur. Cette technique, plus largement utilisée en France que l'isolation extérieure a l'inconvénient de laisser de nombreuses zones de point faible appelées ponts thermiques.

Les ponts thermiques sont des phénomènes physiques qui signifient que, dans une partie du bâtiment, pour des raisons liées au matériau ou au mode de construction, des flux thermiques plus importants que dans les zones adjacentes existent. De tels ponts thermiques sont formés notamment au niveau des jonctions dalle/façade, refend/façade et dalle/balcon.

Ces ponts thermiques sont à l'origine d'une forte déperdition énergétique. De manière générale, les déperditions liées aux ponts thermiques représentent 30 à 40 % des déperditions par les parois dans un bâtiment collectif. Ainsi, un mètre de pont thermique non traité en France est responsable d'une surconsommation par an de 77 kWh ; de 101 de fuel ; soit 5 Kg de CO₂ rejetés supplémentaires par an.

Par ailleurs, la température de surface à l'intérieur d'une pièce d'un bâtiment est fortement réduite, de la condensation voire des moisissures peuvent se former au niveau des ponts thermiques, engendrant des coûts substantiels d'entretien et de rénovation.

Le traitement des ponts thermiques représente donc un enjeu majeur dans l'amélioration de la performance énergétique des constructions nouvelles.

Les professionnels ont donc développé des systèmes de rupteur de pont thermique horizontaux (dalle/façade) et verticaux (refend/façade).

On connaît notamment des rupteurs de pont thermique horizontaux composés d'un isolant en laine de roche de 40 ou 60 mm d'épaisseur (suivant les exigences thermiques), traversé par un réseau d'armatures résistantes à la corrosion, réparties et disposées en treillis pour reprendre l'ensemble des sollicitations appliquées. L'isolant, sur une de ces faces, est pourvu d'un profil en PVC.

On connaît également des rupteurs de pont thermique horizontaux composés d'un isolant en laine de roche associé à une mousse dure en polyuréthane d'épaisseur variable selon les exigences thermiques, traversé par un réseau d'armatures résistantes à la corrosion, réparties et disposées en treillis pour reprendre l'ensemble des sollicitations appliquées.

D'autres rupteurs de pont thermique horizontaux sont composés d'un isolant en mousse dure de polystyrène d'épaisseur variable selon les exigences thermiques, traversé par un réseau d'armatures résistantes à la corrosion, réparties et disposées en treillis pour reprendre l'ensemble des sollicitations appliquées. De tels rupteurs de pont thermique peuvent être pourvus sur au moins une de leurs faces d'un profilé de recouvrement anti-feu ou d'une plaque anti-feu.

D'autres rupteurs de pont thermique horizontaux sont pourvus de plaques rigides traversant le matériau isolant, de telles plaques sont destinées à améliorer la résistance à l'effort tranchant. WO00/47834A1, DE19543768 et CH701351 divulguent ainsi différentes types de rupteurs de pont thermique intégrant un isolant et des armatures métalliques.

Or, les professionnels de la construction constatent au quotidien que la mise en oeuvre de ces rupteurs de pont thermique est une source de sinistralité importante. En effet, l'arrêt puis la reprise du coulage du voile génère au niveau des voiles de façade, notamment au niveau du chaînage de plancher, un défaut d'homogénéité à l'origine de fissurations voire un défaut dans la tenue des éléments supportés et/ou contigus.

La mise en oeuvre de tels rupteurs de pont thermique pour des constructions en zone sismique n'est par ailleurs pas en accord avec les exigences des normes de construction parasismique. Ces normes de construction constituent un ensemble de règles à appliquer aux bâtiments pour garantir leur résistance à un séisme d'intensité inférieure ou égale à l'intensité nominale fixée par la loi. En France, la construction parasismique doit garantir une résistance des bâtiments à un séisme d'intensité 7 à 8 sur l'échelle MSK.

Ainsi afin de répondre à ses exigences parasismiques, les professionnels intègrent aux bâtiments un ou plusieurs dispositifs supplémentaires destinés à, limiter la réponse des bâtiments au séisme. On peut citer par exemple les dispositifs d'appuis antisismiques, les éléments de contreventement, les dispositifs de contrepoids, les joints parasismiques, ....

Toutefois, jusqu'à présent, il n'existe pas, à la connaissance de la demanderesse, de rupteur de pont thermique doté de moyens leur permettant de répondre à l'ensemble de ces exigences de solidité des constructions et du respect des normes sismiques et environnementales.

Il existe donc un besoin pour des rupteurs de pont thermique adaptés dans des constructions en béton armé parasismiques.

### 3. Objectifs de l'invention

L'invention a pour objectif de proposer un module formant rupteur de pont thermique pour plancher d'une construction en béton armé:

L'invention a également pour objectif de proposer un tel module dont la fabrication est facile et peu onéreuse.

Egalement un objectif de l'invention est de fournir un rupteur de pont thermique équipé d'un tel profilé répondant aux exigences de plus en plus élevées des réglementations concernant les propriétés thermiques et de résistance structurelle de tels rupteurs.

Un objectif de l'invention est de fournir un rupteur de pont thermique dont la mise en oeuvre par rapport aux rupteurs de pont thermique de l'art antérieur permet d'obtenir une résistance au séisme supérieure.

Un autre objectif de l'invention, dans au moins un de ses modes de réalisation, est notamment de fournir un tel rupteur qui permette d'améliorer la performance thermique des nouvelles constructions.

Un autre objectif de l'invention, dans au moins un de ses modes de réalisation, est de fournir un tel rupteur qui permette de réduire la sinistralité des nouvelles constructions.

### 4. Exposé de l'invention

Ces objectifs, ainsi que d'autres qui apparaîtront par la suite sont atteints à l'aide d'un module selon la revendication 1.

Le profilé présente une forme de Z intégrant deux parties planes horizontales reliées par une partie plane oblique, les parties planes horizontales étant destinées à transmettre les sollicitations ayant une composante verticale subies par le module et la partie plane oblique étant destinée à transmettre les sollicitations ayant une composante horizontale subies par le module. Il est réalisé en un matériau composite à matrice céramique ou métallique, ledit matériau composite présentant une conductivité thermique inférieure à celle du métal.

Le module selon l'invention est ainsi apte à transmettre et à dissiper les sollicitations d'un phénomène physique ayant des composantes multidirectionnelles, horizontales et/ou verticales, comme c'est le cas notamment des sollicitations générées au niveau des bâtiments par une secousse sismique.

La forme de Z du profilé permet d'optimiser la transmission des sollicitations structurelles et présente aussi l'avantage de pouvoir être facilement fabriquée.

L'utilisation d'un matériau composite à matrice céramique (CMC) ou métallique présentant une conductivité thermique inférieure à celle du métal pour réaliser le profilé permet de ne pas dégrader de façon significative les performances d'isolation thermique des rupteurs thermiques équipés de tels profilés.

Le matériau en question sera donc choisi pour que le profilé puisse à la fois transmettre les sollicitations mécaniques, et ainsi remplir son rôle parasismique, et limiter au maximum la conduction de la chaleur afin de ne pas détériorer les performances d'isolation thermique des rupteurs équipés de tels profilés.

On entend par « conductivité thermique » d'un matériau la grandeur physique caractérisant son comportement lors du transfert thermique par conduction. Elle représente la quantité de chaleur transférée par unité de surface et par une unité de temps sous un gradient de température de 1 degré par mètre. Cette grandeur répond à la loi : $λ = {λ}_{0} \left(1+aθ\right)$ dans laquelle λ₀ est la conductivité thermique du matériau à 0 K, a est un coefficient caractéristique à chaque matériau et θ est la température en Kelvin.

La mise en oeuvre d'un profilé en matériau composite à matrice céramique (CMC) ou métallique présente l'avantage de limiter grandement les échanges thermiques, répondant ainsi aux objectifs posés par la norme RT2012 et le Grenelle Environnement.

Selon l'invention, la conductivité thermique du matériau utilisé pour le profilé doit être inférieure à celle du métal, soit en pratique inférieure à 15 W.K¹.m⁻¹.

Selon un mode de réalisation avantageux, la parte plane oblique du profilé présente au moins un orifice destiné à accueillir les chaînages d'un voile ou d'une dalle, ou une armature destinée à coopérer avec les chaînages d'un voile ou d'une dalle.

Le profilé est donc susceptible de coopérer directement ou indirectement avec les chaînages d'un voile et/ou d'une dalle. Les chaînages de voile et/ou de dalle pourront notamment être solidarisés au profilé par toute technique connue de l'Homme du métier, notamment par recouvrement d'armatures.

Une telle coopération entre le profilé et les chaînages d'un voile et/ou d'une dalle permet de manière extrêmement simple et peu coûteuse d'augmenter la résistance mécanique du bâtiment et d'améliorer davantage la transmission et la dissipation des tensions verticales et horizontales ressenties par le bâtiment lors d'une secousse sismique.

Selon l'invention module formant rupteur de pont thermique pour plancher destiné à être mis en oeuvre dans une construction en béton armé, ledit module comprend au moins un bloc de matériau isolant, des armatures métalliques aptes à rependre les sollicitations de structure, et au moins un profilé faisant saillie dudit bloc de matériau isolant.

On entend par « rupteur de pont thermique pour plancher » un rupteur de pont thermique susceptible de se former à la jonction entre une dalle essentiellement horizontale et un voile de façade essentiellement vertical, notamment entre une dalle de plancher ou entre deux dalles essentiellement horizontales, notamment entre une dalle de plancher et une dalle de balcon.

Un tel rupteur de pont thermique comprend un matériau isolant.

À titre d'exemples de matériau isolant, on peut citer la laine de roche, le polystyrène ou les mousses dures de polyuréthane.

On entend par « armatures métalliques aptes à reprendre les sollicitations de structure», les aciers en traction ou en compression et les profilés pour efforts tranchants. Ces armatures sont solidarisées au chaînage du voile et au chaînage de la dalle pour respectivement transmettre les efforts de traction, les efforts de cisaillement et les efforts de compression.

Les armatures métalliques traversent préférentiellement de part en part le module afin d'aider au maintien de la rigidité de la jonction dalle/voile ou dalle/dalle.

La coopération du matériau isolant avec ledit au moins un profilé parasismique en matériau faiblement conducteur selon l'invention permet de limiter les échanges thermiques et améliore l'isolation du bâtiment. Un tel module équipé de profilés parasismique en matériau de conductivité thermique inférieure à celle du métal ne présente pas de propriétés d'isolation thermique moindres que celles d'un module identique mais dépourvu de tels profilés.

La présence des profilés selon l'invention et conjointement des armatures métalliques permet d'absorber efficacement les contraintes mécaniques exercées sur le profilé en cas de séisme.

Un module selon la présente invention est donc particulièrement intéressant pour la construction parasismique, le ou les profilés permettant au module de l'invention de reprendre les sollicitations ayant des composantes multidirectionnelles horizontales et/ou verticales, ce que les modules de l'art antérieur ne sont pas capables de faire.

Selon un mode de réalisation avantageux, le module selon l'invention comprend au moins une paroi avant, un matériau isolant, des armatures métalliques aptes à reprendre les sollicitations de structure et au moins un profilé selon l'invention faisant saillie dudit bloc de matériau isolant et ladite paroi avant.

Selon une variante préférentielle, ledit au moins un profilé traverse ledit bloc de matériau isolant, et ladite paroi avant lorsqu'il en existe une, de part en part.

Selon cette variante, la majeure partie du profilé se retrouve pris dans le matériau isolant. Ainsi les tensions transmises par le profilé vont être en partie absorbée par le matériau isolant, contribuant ainsi à améliorer la transmission et la dissipation des tensions ressenties par le bâtiment au cours d'une secousse sismique.

Selon une autre mode de réalisation, un module selon l'invention comprend avantageusement une sorte de boîtier protecteur comprenant une paroi arrière, une paroi supérieure et une paroi inférieure formant avec la paroi avant un ensemble formant tube de section transversale essentiellement carrée ou rectangulaire, lesdites armatures métalliques traversant de part en part ledit ensemble formant tube.

L'ensemble forme tube à l'intérieur duquel le matériau isolant est protégé lors de la pose des chaînages de voile et de dalle et au cours du coulage du voile et de la dalle. Le module selon la présente invention comprend un ensemble formant tube, la paroi avant étant côté voile ou dalle de balcon et la paroi arrière étant côté dalle de plancher. Un tel boîtier protecteur permet d'améliorer la durée de vie et le maintien du matériau isolant dans la construction. Il permet notamment de conserver dans le temps les caractéristiques intrinsèques de l'isolant (dimension, humidité, ...).

Par ailleurs un tel boîtier permet de renforcer les capacités parasismiques du module.

Selon une variante intéressante, la paroi avant dudit élément formant tube d'un module selon l'invention est prolongée par une rive longitudinale supérieure prévue dans le plan de ladite paroi avant.

La rive longitudinale prolonge donc la paroi avant vers le haut. La rive longitudinale constitue ainsi une partie de banche, qui au cours du coulage du voile va être prise dans le béton et intégrée dans le voile. L'intégration de la rive longitudinale du module dans le voile permet de diminuer les risques de fissures et de renforcer la tenue des éléments supportés et/ou contigus.

La rive longitudinale permet en outre de définir et d'assurer un alignement vertical continu pour la levée de banche supérieure. Ainsi la mise en place d'une banche supérieure ne requiert plus de contrôler l'aplomb et la continuité du montage.

Avantageusement, ladite paroi avant dudit élément formant tube est prolongée par une butée longitudinale inférieure prévue dans le plan de ladite paroi avant.

La butée longitudinale prolonge donc la paroi avant vers le bas et constitue ainsi une partie de banche, qui au cours du coulage du voile va être prise dans le béton et intégrée dans le voile. L'intégration de la butée longitudinale du module dans le voile permet de diminuer les risques de fissures et de renforcer la tenue des éléments supportés et/ou contigus.

La rive longitudinale et/ou la butée longitudinale pourront être amenées et solidarisées à la paroi avant lors de la pose du module. Ainsi, lors du transport du module, la rive et/ou la butée ne risquent pas d'être endommagées.

La rive et/ou la butée pourront être solidarisées à la paroi avant par toute technique connue de l'Homme du métier, notamment par soudure.

Selon une variante, ladite paroi avant et ladite rive longitudinale et/ou ladite butée longitudinale inférieure forment une seule et même plaque avant.

Le profil spécifique du boîtier permet donc son incorporation dans un voile de façade uniquement par sa paroi avant et sa rive longitudinale supérieure et/ou sa butée longitudinale inférieure.

L'incorporation du module se fait directement lors du coulage des voiles de façade, sans reprise de coulage en sous face du plancher. La jonction entre la dalle de plancher et le voile de façade est réalisée sans défaut d'homogénéité, les risques de fissurations et de défaut dans la tenue des éléments supportés et/ou contigus sont diminués.

D'autre part, le fait que le module soit incorporé dans le voile uniquement par sa paroi avant et sa rive longitudinale supérieure et/ou sa butée longitudinale inférieure ne conduit pas à un amincissement du voile au niveau du rupteur de pont thermique. La mise en oeuvre d'un module selon l'invention, contrairement aux rupteurs de l'art antérieur, ne nécessite pas l'épaississement des voiles pour assurer la tenue des éléments supportés et/ou contigus ni la mise en oeuvre d'aciers de chaînage supplémentaires.

Selon une autre variante, ladite paroi avant ou ladite plaque avant est réalisée en un matériau plastique présentant une faible conductivité thermique, tels que par exemple du PVC ou encore du polypropylène alvéolaire.

Selon cette variante, les ponts thermiques susceptibles de se former au niveau de la paroi avant sont limités. La plaque avant constitue une barrière thermique complémentaire du matériau isolant. La performance thermique du bâti est davantage améliorée.

Avantageusement, ladite paroi arrière, ladite paroi supérieure et ladite paroi inférieure sont constituées monobloc.

On entend par « monobloc » que la paroi arrière, la paroi supérieure et la paroi inférieure sont formées par une seule pièce, sans mise en oeuvre d'éléments de jonction ou de jonction de type soudure.

Préférentiellement, ladite paroi arrière, ladite paroi supérieure et ladite paroi inférieure sont réalisés en un matériau plastique présentant une faible conductivité thermique, tels que par exemple du PVC.

Selon cette variante, les ponts thermiques susceptibles de se former au niveau des parois arrière supérieure et inférieure sont limités. La performance thermique du bâti est ainsi encore améliorée.

En outre, il pourra être envisagé, pour limiter davantage le flux thermique traversant le module, que la paroi avant présente des fentes longitudinales et/ou des orifices et/ou que la paroi arrière présente des fentes et/ou des orifices. La présence de telles fentes et/ou orifices « compliquent » le parcours du flux thermique au travers du module et permet ainsi d'améliorer davantage la performance thermique des constructions mettant en oeuvre de tels modules.

Enfin, on notera aussi qu'il pourra être envisagé de prévoir des armatures métalliques recouvertes d'un matériau composite isolant afin d'améliorer encore quelque peu la performance énergétique des rupteurs thermiques selon l'invention.

### 5. Liste des figures

D'autres caractéristiques et avantages de l'invention apparaîtront plus clairement à la lecture de la description suivante de trois modes de réalisation préférentiels d'un module selon l'invention, donnés à titre de simples exemples illustratifs et non limitatifs, et des dessins annexés, parmi lesquels :
- la figure 1 représente un premier mode de réalisation d'un module formant rupteur de pont thermique selon la présente invention ;
- la figure 2 représente un second mode de réalisation d'un module formant rupteur de pont thermique pour plancher selon la présente invention en coupe transversale;
- la figure 3 représente une vue en coupe d'une construction intégrant un module selon la figure 2 ;
- la figure 4 représente un troisième mode de réalisation d'un module formant rupteur de pont thermique pour l'association entre plancher et balcon selon la présente invention, selon une vue en perspective ;
- la figure 5 représente une vue de dessus d'un module selon la figure 4.

### 6. Rappel de principe général de l'inveniton

Le principe général de l'invention repose sur la un profilé parasismique en forme de Z et réalisé en un matériau composite à matrice céramique ou métallique présentant une conductivité thermique inférieure à celle du métal et à sa mise en oeuvre dans un module formant rupteur thermique pour plancher,

La mise en oeuvre d'un tel profilé sur un module formant rupteur de pont thermique permet d'obtenir un module plus adapté pour être mis en oeuvre dans des constructions parasismiques.

En outre un tel profilé mis en oeuvre sur un module formant rupteur de pont thermique permet de manière extrêmement simple et peu onéreuse d'améliorer la performance parasismique des nouvelles constructions et de réduire la sinistralité des nouvelles constructions.

### 7. Description détaillées de différents mode de réalisation

Tel que cela est représenté sur la figure 1, un premier mode de réalisation d'un module 1 selon l'invention comprend un bloc de matériau isolant 12, traversé de part en part par un profilé selon l'invention 14 et des armatures métalliques 13. Le profilé présente une forme de Z avec deux parties planes horizontales (141) reliées entre elles par une partie plane oblique (142).

Les partie(s) plane(s) horizontale(s) (141) sont destinées à transmettre les sollicitations ayant une composante verticale subies par le module (1) et la partie plane oblique (142) est destinée à transmettre les sollicitations ayant une composante horizontale subies par celui-ci.

Dans ce mode de réalisation, le profilé est réalisé en matériau composite à matrice céramique.

Dans le deuxième mode de réalisation représenté aux figures 2 et 3 un module (1) selon l'invention comprend un ensemble formant tube (11) de section transversale rectangulaire traversé de part en part par des profilés en forme de Z (c'est-à-dire de forme identique à celle des profilés selon le premier mode de réalisation) réalisés en matériau composite à matrice céramique. L'ensemble (11) présente une plaque avant (111), une paroi arrière (112), une paroi supérieure (113) et une paroi inférieure (114).

Dans ce deuxième mode de réalisation la plaque (111) est une plaque en PVC de 3,5 mm d'épaisseur. Elle est formée par la paroi avant (111) de l'ensemble (11), une rive longitudinale supérieure (116) et une butée longitudinale inférieure (117). La plaque (111) est destinée à être intégrée dans le voile de façade (2).

La paroi arrière (112), la paroi supérieure (113) et la paroi inférieure (114) sont constituées monobloc en PVC . Tel que cela est représenté, la paroi arrière (112) est destinée à être en contact avec la dalle de plancher (3). La paroi supérieure (113) et la paroi inférieure sont destinées à être en contact avec un matériau isolant (21) mis en place sur le voile de façade (2), du côté intérieur.

Le boîtier protecteur défini par la plaque avant (111), la paroi arrière (112), la paroi supérieure (113) et la paroi inférieure (114) accueille un matériau isolant (12), de la laine de roche, sous la forme d'un parallélépipède rectangle de 60 mm d'épaisseur.

Tel que cela est représenté en figure 3, l'ensemble formant tube (11) et le matériau isolant (12) sont traversés de part en part par des armatures (13). Ces armatures (13) permet la transmission des forces et tensions qui s'exercent sur la construction au module (1). L'armature (13) est en acier inox. Tel que cela est représenté, l'armature (13) a une forme en U. Les branches de l'armature (13) traversent la plaque (111) et la paroi arrière (112) perpendiculairement, de sorte que les extrémités libres des branches) se trouvent du côté de la dalle de plancher (3) tandis que la partie coudée de l'armature (13) se trouve du côté du voile de façade (2). L'armature (13) est solidarisée à la paroi arrière (112) au niveau de points de par soudure (dans d'autres modes de réalisation, on pourra aussi utiliser une fixation grâce à des clips en matière plastique). Elle traverse la plaque (111) sans y être solidarisée. La plaque (111) est solidarisée à la paroi arrière (112), à la paroi supérieure (113) et à la paroi inférieure (114) par poinçonnage.

Les armatures (13) coopèrent avec le chaînage (22) du voile de façade (2) par leur partie coudée et coopèrent avec le chaînage (31) de la dalle de plancher (3) par leurs branches. Les armatures (13) sont solidarisées aux chaînages (22, 31) par recouvrement.

Tel que cela est représenté en figures 2 et 3, les parties des profilés (14) présentent sur la partie plane oblique (142) deux orifices (143) destinés à accueillir une armature supplémentaire destinée à coopérer avec le chaînage d'une dalle ou d'un voile. La mise en oeuvre d'une telle armature dans les orifices (143) permet de renforcer l'ancrage dans la masse béton du profilé (14) et de s'opposer au phénomène de déchaussement du profilé (14).

En outre l'ensemble armature-profilé constitue un ensemble ductile, c'est-à-dire qui présente une réponse lente à la déformation, diminuant les risques de rupture franche et rapide du profilé et du module selon l'invention.

Dans un troisième mode de réalisation représenté aux figures 4 et 5, l'ensemble formant tube (11) et le matériau isolant (12) sont traversés de part en part par deux armatures (13, 13') et des profilés parasismiques (14) ayant la même forme que ceux utilisés dans les premiers et second modes de réalisation et formés dans le même matériau.

Les armatures (13, 13') permettent la transmission des forces et tensions qui s'exercent sur la construction au module (1). Les armatures (13, 13') sont en acier inox. Tel que cela est représenté, les armatures (13, 13') ont une forme en U. Les branches (131,132) de l'armature (13) traversent la plaque (111) et la paroi arrière (12) perpendiculairement, de sorte que les extrémités libres des branches (131,132) se trouvent du côté de la dalle de plancher (3) tandis que la partie coudée (133) de l'armature (13) se trouve du côté de la dalle de balcon (2). Les branches (131', 132') de l'armature (13') traversent la plaque (111) et la paroi arrière (12) avec une légère inclinaison, de sorte que les extrémités libres des branches (131',132') se trouvent du côté de la dalle de plancher (3') tandis que la partie coudée (133') de l'armature (13') se trouve du côté du voile de façade (2'). Les armatures (13, 13') sont solidarisées par soudure à la paroi arrière (112) au niveau de points de traversée.

Les armatures (13, 13') sont destinées à coopérer avec le chaînage (22) d'une dalle de balcon par leur partie coudée (133) et à coopérer avec le chaînage (31) d'ine dalle de plancher par leurs branches (131, 132, 131', 132').

Dans ce troisième mode de réalisation, la plaque (111) est constituée par la paroi avant de l'ensemble (11) et une butée longitudinale inférieure (117). La plaque (111) est destinée à être en contact avec la dalle de balcon. La paroi arrière (112) est destinée à être en contact avec la dalle de plancher (3).

### 8. Mise en oeuvre d'un module formant rupteur de pont thermique selon le premier mode de réalisation

La mise en oeuvre d'un rupteur thermique selon le premier mode de réalisation comprend :
- la mise en place de banches dissymétriques pour le coulage du voile de façade, la banche côté extérieur est arasée au-dessus de l'arase supérieure du plancher à couler,la banche côté intérieur est arasée en sous face du plancher à couler;
- la pose des armatures en élévation de banches ;
- la pose des modules (1) selon l'invention en tête de banche côté intérieur, la partie inférieure de chaque module (1) est positionnée et calée sur l'épaisseur de la banche grâce à un système de cale en bois. La partie avant de chaque module (1) vient en butée contre la banche côté intérieur. Les armatures (13) de chaque module (1) s'insèrent dans les cadres du chaînage vertical du voile de façade (2) et de la dalle (3). Les modules sont disposés le long du voile de façade de manière à obtenir une isolation ininterrompue ;
- la pose des chaînages horizontaux du voile de façade ;
- le coulage du voile de façade;
- le décoffrage des banches. Les modules (1) sont fixés dans le voile de façade;
- la pose du coffrage de plancher ;
- le ferraillage du plancher ;
- le coulage du plancher ;
- la mise en place des banches pour le coulage du voile supérieur.

### 8. Mise en oeuvre d'un module formant rupteur de pont thermique selon le second mode de réalisation

La mise en oeuvre d'un rupteur thermique selon le deuxième mode de réaistion comprend :
- la mise en place de banches dissymétriques pour le coulage du voile de façade, la banche côté extérieur est arasée au dessus de l'arase supérieure du plancher à couler, au niveau de la rive longitudinale supérieure (116), la banche côté intérieur est arasée en sous face du plancher à couler;
- la pose des armatures en élévation de banches ;
- la pose des modules (1) selon l'invention en tête de banche côté intérieur, la paroi inférieure (114) de chaque module (1) est positionnée et calée sur l'épaisseur de la banche grâce à un système de cale en bois. La plaque (111) de chaque module (1) vient en butée contre la banche côté intérieur et la cale en bois par sa butée longitudinale inférieure (117). Les armatures (13) de chaque module (1) s'insèrent dans les cadres du chaînage vertical du voile de façade (2) et de la dalle (3). Les modules sont disposés le long du voile de façade de manière à obtenir une isolation ininterrompue ;
- la pose des chaînages horizontaux du voile de façade ;
- le coulage du voile de façade;
- le décoffrage des banches. Les modules (1) sont fixés dans le voile de façade, la paroi supérieure, la paroi inférieure et la paroi arrière du module formant une talonnette faisant saillie du côté plancher ;
- la pose du coffrage de plancher ;
- le ferraillage du plancher ;
- le coulage du plancher ;
- la mise en place des banches pour le coulage du voile supérieur à partir de la talonnette.

### 9. Mise en oeuvre d'un module formant rupteur de pont thermique selon le troisième mode de réalisation

La mise en oeuvre d'un module selon le deuxième mode de réalisation diffère de celle d'un module selon le deuxième mode de réalisation en ce qu'elle implique :
- le coulage du voile séparant le plancher et le balcon ;
- la pose des coffrages de plancher et de balcon ;
- la pose d'un module selon le deuxième mode de réalisation, la butée longitudinale inférieure s'insérant entre le voile banché déjà coulé et le contre-plaqué du coffrage plancher ;
- la pose des ferraillages du plancher et du balcon ;
- le coulage du plancher et du balcon.

Ainsi, la mise en oeuvre de modules selon l'invention n'implique pas de reprise du coulage du voile en sous face du plancher et de fait renforce la rigidité de la jonction dalle/voile, diminue les risques de fissures et renforce la tenue des éléments supportés et/ou contigus.

Par ailleurs, la mise en oeuvre de modules selon l'invention n'implique ni de modification, ni de réduction ou de discontinuité des armatures de chaînage en rive de plancher.

Des études comparatives sur les performances mécaniques et parasismiques des modules selon l'invention et des modules de l'art antérieur ont été réalisées.

Les résultats obtenus mettent en évidence que les modules selon l'invention permettent de réduire d'un facteur trois les déplacements à la liaison module-plancher, par rapport à des modules de l'art antérieur, pour des sollicitations identiques.

Les résultats obtenus montrent par ailleurs que la valeur de l'effort à appliquer pour obtenir une rupture du module selon l'invention est 30 à 50 % supérieure à la valeur de l'effort conduisant à la rupture des modules de l'art antérieur.

Les tests de performances parasismiques montrent que les modules de l'art antérieur ne présentent pas de résistance mécanique à des efforts ayant une composante horizontale. De tels modules ne sont donc pas adaptés à résister à des secousses sismiques. En revanche, les résultats obtenus pour les modules selon l'invention mettent en évidence leur résistance mécanique face à des efforts à composantes multidirectionnelles verticales et horizontales. Cette rigidité est obtenue grâce aux profilés parasismiques selon l'invention, et par la combinaison de ces profilés avec les armatures métalliques.

## Revendications

1. Module (1) formant rupteur de pont thermique pour plancher destiné à être mis en oeuvre dans une construction en béton armé, ledit module (1) comprenant au moins un bloc de matériau isolant (12) et des armatures métalliques (13) aptes à reprendre les sollicitations de structure, de manière en ce que ledit module (1) comprend au moins un profilé (14) faisant saillie dudit bloc de matériau isolant (12), **caractérise en ce que** ledit profilé présentant une forme de Z intégrant deux parties planes horizontales (141) reliées par une partie plane oblique (142), les parties planes horizontales (141) étant destinées à transmettre les sollicitations ayant une composante verticale subies par le module (1) et la partie plane oblique (142) étant destinée à transmettre les sollicitations ayant une composante horizontale subies par le module (1) et ledit profilé (14) étant réalisé en un matériau composite à matrice céramique ou métallique, ledit matériau composite présentant une conductivité thermique inférieure à celle du métal.

2. Module selon la revendication 1 **caractérisé en ce que** la partie plane oblique (142) du profilé présente au moins un orifice (143) destiné à accueillir les chaînages d'un voile ou d'une dalle ou une armature destinée à coopérer avec les chaînages d'un voile ou d'une dalle.

3. Module selon la revendication 1 ou 2 **caractérisé en ce qu'**il comprend une paroi avant (111), au moins un bloc de matériau isolant (12) et des armatures métalliques (13) aptes à reprendre les sollicitations de structure, ledit au moins un profilé (14) faisant saillie dudit bloc de matériau isolant (12) et de ladite paroi avant (111).

4. Module selon la revendication 3 **caractérisé en ce que** ledit au moins un profilé traverse ledit bloc de matériau isolant (12) et/ou ladite paroi avant (111).

5. Module selon les revendications 3 et 4, **caractérisé en ce qu'**il comprend une paroi arrière (112), une paroi supérieure (113) et une paroi inférieure (114) formant avec la paroi avant (111) un ensemble formant tube (11) de section transversale essentiellement carrée ou rectangulaire, lesdites armatures métalliques (13) et lesdits profilés (14) traversant de part en part ledit ensemble formant tube (11).

6. Module selon la revendications 5, **caractérisé en ce que** ladite paroi avant (111) dudit élément formant tube (11) est prolongée par une rive longitudinale supérieure (116) prévue dans le plan de ladite paroi avant.

7. Module selon l'une quelconque des revendications 5 ou 6 **caractérisé en ce que** ladite paroi avant (111) dudit élément formant tube (11) est prolongée par une butée longitudinale inférieure (117) prévue dans le plan de ladite paroi avant.

8. Module selon l'une quelconque des revendications 6 ou 7 **caractérisé en ce que** ladite paroi avant (111) et ladite rive longitudinale (116) et/ou ladite butée longitudinale inférieure (117) forment une seule et même plaque avant.

9. Module selon l'une quelconque des revendications 3 à 8 **caractérisé en ce que** ladite paroi avant (111) ou ladite plaque avant est réalisée en un matériau plastique présentant une faible conductivité thermique.

10. Module selon l'une quelconque des revendications 5 à 9 **caractérisé en ce que** ladite paroi arrière, ladite paroi supérieure et ladite paroi inférieure sont constituées monobloc.

11. Module selon l'une quelconque des revendications 5 à 10, caractérisé en que ladite paroi arrière, ladite paroi supérieure et ladite paroi inférieure sont réalisées en un matériau plastique présentant une faible conductivité thermique.

12. Module selon l'une quelconque des revendications 5 à 11 **caractérisé en ce que** ladite paroi avant (111) à et/ou ladite paroi arrière (112) présente des fentes et /ou des orifices.

13. Module selon l'une des revendications 1 à 12 **caractérisé en ce que** lesdites armatures métalliques (13) sont recouvertes d'un matériau composite isolant.

## Patentansprüche

1. Modul (1), das einen Wärmebrückenunterbrecher für Fußböden bildet, der dazu bestimmt ist, in einem Stahlbetonbau umgesetzt zu werden, wobei das Modul (1) mindestens einen Block aus isolierendem Material (12) und metallische Bewehrungen (13) umfasst, die geeignet sind, Strukturbeanspruchungen aufzunehmen, wobei das Modul (1) mindestens ein Profil (14) umfasst, das aus dem Block isolierenden Materials (12) vorragt, **dadurch gekennzeichnet, dass** das Profil eine Z-Form aufweist, die zwei flache horizontale Teile (141) integriert, die durch einen schrägen flachen Teil (142) verbunden sind, wobei die horizontalen flachen Teile (141) dazu bestimmt sind, diejenigen Beanspruchungen zu übertragen, die eine vertikale Komponente aufweisen, die das Modul (1) erfährt, und der schräge flache Teil (142) dazu bestimmt ist, diejenigen Beanspruchungen zu übertragen, die eine horizontale Komponente aufweisen, die das Modul (1) erfährt, und wobei das Profil (14) aus einem Verbundmaterial mit Keramik- oder Metallmatrix hergestellt ist, wobei das Verbundmaterial eine Wärmeleitfähigkeit aufweist, die geringer als die des Metalls ist.

2. Modul nach Anspruch 1, **dadurch gekennzeichnet, dass** der schräge flache Teil (142) des Profils mindestens eine Öffnung (143) aufweist, die dazu bestimmt ist, die Zugverbindungen einer Schale oder einer Platte oder einer Bewehrung aufzunehmen, die dazu bestimmt ist, mit den Zugverbindungen einer Schale oder einer Platte zusammenzuwirken.

3. Modul nach Anspruch 1 oder 2, **dadurch gekennzeichnet, dass** es eine Vorderwand (111), mindestens einen Block isolierenden Materials (12) und metallische Bewehrungen (13) umfasst, die dazu geeignet sind, die Strukturbeanspruchungen aufzunehmen, wobei das mindestens eine Profil (14) aus dem Block isolierenden Materials (12) und der vorderen Wand (111) vorsteht.

4. Modul nach Anspruch 3, **dadurch gekennzeichnet, dass** das mindestens eine Profil den Block isolierenden Materials (12) und/oder die vordere Wand (111) durchquert.

5. Modul nach einem der Ansprüche 3 und 4, **dadurch gekennzeichnet, dass** es eine hintere Wand (112), eine obere Wand (113) und eine untere Wand (114) umfasst, die mit der vorderen Wand (111) eine Einheit bilden, welche eine Röhre (11) mit im Wesentlichen quadratischem oder rechteckigem Querschnitt bildet, wobei die metallischen Bewehrungen (13) und die Profile (14) die Einheit, welche die Röhre (11) bildet, vollständig durchqueren.

6. Modul nach Anspruch 5, **dadurch gekennzeichnet, dass** die vordere Wand (111) des Elements, das die Röhre (11) bildet, durch einen oberen Längsrand (116) verlängert ist, der in der Ebene der vorderen Wand vorgesehen ist.

7. Modul nach einem der Ansprüche 5 oder 6, **dadurch gekennzeichnet, dass** die vordere Wand (111) des Elements, das die Röhre (11) bildet, durch einen unteren Längsanschlag (117) verlängert ist, der in der Ebene der vorderen Wand vorgesehen ist.

8. Modul nach einem der Ansprüche 6 oder 7, **dadurch gekennzeichnet, dass** die vordere Wand (111) und der Längsrand (116) und/oder der untere Längsanschlag (117) ein und dieselbe vordere Platte bilden.

9. Modul nach einem der Ansprüche 3 bis 8, **dadurch gekennzeichnet, dass** die vordere Wand (111) oder die vordere Platte aus einem Kunststoffmaterial hergestellt ist, das eine geringe Wärmeleitfähigkeit aufweist.

10. Modul nach einem der Ansprüche 5 bis 9, **dadurch gekennzeichnet, dass** die hintere Wand, die obere Wand und die untere Wand aus einem Stück gebildet sind.

11. Modul nach einem der Ansprüche 5 bis 10, **dadurch gekennzeichnet, dass** die hintere Wand, die obere Wand und die untere Wand aus einem Kunststoffmaterial hergestellt sind, das eine geringe Wärmeleitfähigkeit aufweist.

12. Modul nach einem der Ansprüche 5 bis 11, **dadurch gekennzeichnet, dass** die vordere Wand (111) und/oder die hintere Wand (112) Schlitze und/oder Öffnungen aufweist/aufweisen.

13. Modul nach einem der Ansprüche 1 bis 12, **dadurch gekennzeichnet, dass** die metallischen Bewehrungen (13) mit einem isolierenden Verbundmaterial abgedeckt sind.

## Claims

1. Module (1) forming a thermal bridge breaker for flooring intended to be used in a reinforced concrete construction, the module comprising at least one block of insulating material (12) and metal frames (13) capable of absorbing structural stresses wherein the module (1) comprises at least one profile (14) protruding from the block of insulating material (12), **characterised in that** the profile is Z-shaped integrating two horizontal flat portions (141) connected by an oblique flat portion (142), the horizontal flat portions (141) being intended for transmitting the stresses which have a vertical component and which are sustained by the module (1) and the oblique flat portion (142) being intended to transmit the stresses which have a horizontal component and which are sustained by the module (1) and the profile being made of a composite material with a ceramic or metal matrix, the composite material having a thermal conductivity lower than that of metal.

2. Module according to claim 1, **characterised in that** the oblique flat portion (142) of the profile has at least one orifice intended for receiving the linking of a wall or of a slab or a frame intended for co-operating with the linking of a wall or of a slab.

3. Module according to claim 1 or 2, **characterised in that** it comprises a front wall (111), at least one block of insulating material (12) and metal frames (13) suitable for absorbing structural stresses, the at least one profile (14) protruding from the block of insulating material (12) and/or the front wall (111).

4. Module according to claim 3, **characterised in that** the at least one profile passes through the block of insulating material (12) and/or the front wall (111).

5. Module according to claims 3 and 4, **characterised in that** it comprises a back wall (112), an upper wall (113) and a lower wall (114) forming with the front wall (111) an assembly forming a tube (11) with an essentially square or rectangular cross section, the metal frames (13) and the profiles (14) passing right through the assembly forming a tube (11).

6. Module according to claim 5, **characterised in that** the front wall (111) of the element forming a tube (11) is extended by an upper longitudinal edge (116) provided in the plane of the front wall.

7. Module according to any one of claims 5 or 6, **characterised in that** the front wall (111) of the element forming a tube (11) is extended by a lower longitudinal abutment (117) provided in the plane of the front wall.

8. Module according to any one of claims 6 or 7, **characterised in that** the front wall (111) and the longitudinal edge (116) and/or the lower longitudinal abutment (117) form one and the same front plate.

9. Module according to any one of claims 3 to 8, **characterised in that** the front wall (111) or the front plate is made of a plastic material having a low thermal conductivity.

10. Module according to any one of claims 5 to 9, **characterised in that** the back wall, the upper wall and the lower wall are formed in one piece.

11. Module according to any one of claims 5 to 10, **characterised in that** the back wall, the upper wall and the lower wall are made of a plastic material having a low thermal conductivity.

12. Module according to any one of claims 5 to 11, **characterised in that** the front wall (111) and/or the back wall (112) have slots and/or orifices.

13. Module according to any one of claims 1 to 12, **characterised in that** metal frames (13) are coated with an insulating composite material.
